# EUROPÄISCHE PATENTSCHRIFT

(11) **EP 0 214 410 B1**
(45) Veröffentlichungstag und Bekanntmachung des Hinweises auf die Patenterteilung: **10.01.1990**
(21) Anmeldenummer: 86109812.7
(22) Anmeldetag: 17.07.1986
(51) Int. Cl.: E05B 49/00

(54) **Schlüsselbetätigte elektrische Schaltvorrichtung**
Electrical circuit element operated by a key
Couplage électrique actionné par une clef

(30) Priorität: 12.09.1985 CH 3941/85
(43) Veröffentlichungstag der Anmeldung: 18.03.1987
(73) Patentinhaber: FRAMA AG, CH-3438 Lauperswil (CH)
(72) Erfinder: Haug, Werner, CH-3550 Langnau (CH)
(74) Vertreter: Quehl, Horst Max, Dipl.-Ing.

(56) Entgegenhaltungen:
- US-A- 3 495 425
- US-A- 3 566 637
- US-A- 4 331 013

## Beschreibung

Die Erfindung betrifft eine schlüsselbetätigte elektrische Schaltvorrichtung mit den Merkmalen des Oberbegriffs des Patentanspruchs 1.

Eine Schaltvorrichtung dieser Art ist bekannt durch die US-PS 4 331 013 und erfüllt die Aufgabe, den Stromkreis der elektrischen Anlage eines Motorfahrzeuges diebstahlsicher zu schalten. Hierfür sind im Gehäuse der Vorrichtung eine Anzahl von Magnetschaltern in gleichförmigem Abstand voneinander angeordnet, von denen nur nach einem codierten Schema durch das elektrische Schaltschema ausgewählte Magnetschalter einzuschalten sind, um die gewünschte elektrische Verbindung herzustellen, so dass im Schlüsselkörper unsichtbar eingeschlossene Permanentmagnete an dazu passender Position vorgesehen sein müssen. Bei Betätigung von ebenfalls vorgesehenen Magnetschaltern, die nicht für die Herstellung dieser Verbindung ausgewählt worden sind, bleibt diese Verbindung unterbrochen.

Der Erfindung liegt die Aufgabe zugrunde, eine Schaltvorrichtung gemäss dem Oberbegriff des Patentanspruchs 1 zu finden, die bei einfachem, preiswert herstellbarem und raumsparendem Aufbau eine zuverlässige und verwechslungssichere wahlweise Schaltung verschiedener elektrischer Verbindungen durch verschiedene Schlüssel ermöglicht. Die Lösung dieser Aufgabe erfolgt aufgrund der kennzeichnenden Merkmale des Patentanspruchs 1.

Die erfindungsgemässe Schaltvorrichtung eignet sich aufgrund ihrer hohen Zuverlässigkeit inbesondere für die wahlweise Einschaltung verschiedener Zählwerke für den Wertmengenverbrauch einer elektronisch gesteuerten Frankiermaschine, so dass der individuelle Wertmengenverbrauch verschiedener Benutzer, die jeweils einen anderen Schlüssel besitzen, ausgewiesen werden kann.

Vorteilhafte Ausgestaltungen der Erfindung sind Gegenstand der abhängigen Patentansprüche.

Im folgenden wird die Erfindung anhand eines in den Zeichnungen dargestellten Ausführungsbeispieles näher erläutert. Es zeigt:
Fig.1 einen parallel zur Ebene des Schlüssellochschlitzes geführten Längsschlitz durch eine erfindungsgemässe Schaltvorrichtung in vergrösserter Darstellung,
Fig.2 ein Schema zur Darstellung verschiedener Schlüsselcodes,
Fig.3 eine Ansicht eines Teiles einer die Schaltvorrichtung aufnehmenden Gehäuseplatte einer Frankiermaschine,
Fig.4 eine Aufsicht auf das Stahlgehäuse der Schaltvorrichtung,
Fig.5 eine Vorderansicht des Stahlgehäuses nach Fig. 4,
Fig.6 eine Aufsicht auf ein Innengehäuse für die Schlüsselführung,
Fig.7 eine Vorderansicht des Innengehäuses nach Fig.6,
Fig.8 eine Aufsicht auf eine Magnetschalter tragende Leiterplatte mit schematisch angedeuteten elektronischen Einheiten,
Fig.9 eine Aufsicht auf einen für die Schaltvorrichtung vorgesehenen Schlüssel und
Fig. 10 eine schmalseitige Ansicht des Schlüssels nach Fig.9.

Die in Fig.1 gesamthaft dargestellte elektrische Schaltvorrichtung ist an einer Gehäuseplatte 1 einer nicht näher dargestellten Frankiermaschine befestigt. Hierfür sind in der Gehäuseplatte 1 drei kleinere Vertiefungen oder Oeffnungen 2, 3,4 für den Eingriff von Fortsätzen 5,6,7 eines im Querschnitt u-förmigen Stahlgehäuses 8 der Schaltvorrichtung vorgesehen sowie eine kreisrunde Oeffnung 9, durch die hindurch das in Fig. 6,7 dargestellte, der Schlüsselführung dienende Innengehäuse 10 eingeführt ist. Durch dieses Innengehäuse 10 ist die Schaltvorrichtung an der Gehäuseplatte 1 gehalten, indem eine an das Innengehäuse 10 angeformte Rosette 11 entlang des Randes dieser Oeffnung 9 an der Aussenfläche der Gehäuseplatte 1 anliegt und am hinteren Ende des Innengehäuses 10 ein Fortsatz 12 angeformt ist, der mit einer hinteren Querwand 13 des Stahlgehäuses 8 verbunden ist. Für diese Verbindung erstreckt sich dieser Fortsatz 12 durch eine entsprechend geformte Oeffnung 14 und trägt einen Verriegelungsstift 15, der durch eine hinter der Querwand 13 vorgesehene Querbohrung 16 des Fortsatzes greift und somit an der Aussenseite dieser Querwand anliegt. Nach Entfernen dieses Verriegelungsstiftes lässt sich folglich die gesamte Schaltvorrichtung von der Gehäuseplatte 1 abheben, und es ergibt sich eine einfache und schnelle Montage der Schaltvorrichtung.

Für die Halterung einer die Magnetschalter (Reed-Kontakte) 21 bis 25 tragenden elektrischen Leiterplatte 20 zwischen der hinteren Querwand 13 des Stahlgehäuses 8 und der Gehäuseplatte 1 der Frankiermaschine greifen am vorderen und hinteren Ende dieser Leiterplatte 20 vorgesehene Plattenfortsätze 27,28 in entsprechend geformte Vertiefungen oder Oeffnungen 29,30 der Gehäuseplatte 1 und der Querwand 13 ein, wenn das Stahlgehäuse 8 in der zuvor beschriebenen Weise mittels des Innengehäuses 10 an der Gehäuseplatte 1 montiert wird.

Der wie das Innengehäuse 10 aus Kunststoff, bzw. einem anderen Magnetfelder nicht beeinflussenden Material, bestehende Schlüssel 32 besteht aus einer länglichen Platte mit ebenen Aussenflächen und schliesst auf nicht sichtbare Weise mindestens einen stiftförmigen Permanentmagneten 41 bis 45 und, bei einer Anzahl von fünf Magnetschaltern 21 bis 25, maximal vier Permanentmagnete 41 bis 43 und 45 ein. Hierfür hat der Schlüssel 32 Aufnahmebohrungen A,B,C,D für die stiftförmigen Permanentmagnete, die sich quer zur Schlüssellängsrichtung in der Schlüsselebene erstrecken. Nach Füllen bestimmter Aufnahmebohrungen entsprechend dem in Fig.2 gezeigten Codeschema, werden diese durch einen gemeinsamen Verschlusssteg 47 dicht verschlossen, indem dieser mit dem Schlüsselkörper verschweisst wird. Die ebenen Aussenflächen des Schlüsselkörpers können beispielsweise Abbildungen oder Schriftzeichen tragen, so dass er wie ein Schlüsselanhänger auch als Werbeträger dienen kann.

Das Codeschema lässt erkennen, dass jeder von acht verschiedenen Schlüsseln mit den Nummern 0 bis 7 im Loch D, das sich am hinteren Ende des Schlüssels 32 befindet, einen Magneten 45 aufweist, entsprechend der im Codesignalverwerter C vorgesehenen Bedingung, dass die Schaltvorrichtung zu dem Zählwerk Z der Frankiermaschine nur eine elektrische Verbindung herstellt, wenn auch der in Schlüsseleinführungsrichtung hinterste Magnetschalter durch den Magneten 45 betätigt wird.

Um zu erreichen, dass eine elektrische Verbindung nur hergestellt wird oder durch die Anordnung vom Magnetschaltern 21 bis 23 und 25 nur eine verwertbare Signalkombination an den Codesignalverwerter abgegeben wird, wenn der Schlüssel 32 in dem Schlüsselaufnahmeloch 18 eine exakt vorgegebene Endposition entsprechend der Darstellung in Fig.1 eingenommen hat, befindet sich der hinterste Magnet 45 in dieser End- oder Anschlagposition des Schlüssels 32 zu dem hinter sten Magnetschalter 25 in vorversetzter Schaltposition, während die übrigen Magnete 41 bis 43 oder die für sie vorgesehenen Aufnahmebohrungen A,B,C sich den zugehörigen Magnetschaltern genau, d.h. mit kürzestem Abstand, gegenüberbefinden. Die genannte vorversetzte Schaltposition entspricht derjenigen Position des Magnetes 45, in der gerade noch zuverlässig eine Schaltung des Magnetschalters 25 durch die Kraft des Magnetfeldes des Magnetes 45 erfolgt. Diese versetzte Schaltposition ergibt sich beispielsweise dadurch, dass zwischen den hinteren Magnetschaltern 24 und 25 oder auch zwischen den Magnetschaltern 23,24 ein grösserer Abstand vorgesehen ist als zwischen den drei vorderen Magnetschaltern 21 bis 23, während zwischen dem vorletzten und letzten Magneten 43 und 45 nur ein Abstand vorhanden ist, der aufgrund der Leerstelle zwischen ihnen doppelt so gross ist als der Abstand zwischen den Magneten 41 bis 43. Beispielsweise betragen die Abstände zwischen den Magneten 41 bis 43 oder ihren Aufnahmelöchern und entsprechend die Abstände zwischen den Magnetschaltem 21 bis 23 jeweils 7 mm während der Abstand zwischen den drei hinteren Magnetschaltern 23 bis 25 jeweils 8 mm und der Abstand zwischen den beiden hinteren Magneten 43,45 14 mm beträgt.

Die Sicherung einer exakt vorgegebenen Schaltposition des Schlüssels 32 in dem Schlüsselaufnahmeloch 18 hat aufgrund der sensibel ansprechenden Magnetschalter (Reedkontakte) und der Streuung der Magnetfelder der verschiedenen sich auch gegenseitig beeinflussenden Magnetfelder grosse Bedeutung für eine zuverlässige Funktion der erfindungsgemässen Schaltvorrichtung.

Um mit grösserer Sicherheit zu verhindern, dass die Magnete sich über ihre Felder gegenseitig beeinflussen, bzw. um eine kompaktere Anordnung der Magnete zu ermöglichen, können diese vorzugsweise abwechselnd entgegengesetzt gepolt angeordnet sein, wie in Fig. 1 die umgekehrte Anordnung des Magnetes 45 zeigt.

Ueberraschend hat sich weiterhin gezeigt, dass eine weitreichende gegenseitige Beeinflussung zwischen den einzelnen Magneten hinsichtlich ihrer örtlich gerichteten Schaltwirkung mit entsprechenden Fehlschaltungen auftritt, wenn nicht die Magnetschalter 21 bis 25 durch ein Stahlgehäuse 8 mindestens 1eilweise umgeben sind. In bevorzugter Ausgestaltung der Erfindung hat somit die Schaltvorrichtung ein Stahlgehäuse 8 mit ferromagnetischen Eigenschaften, das die Magnetschalter 21 bis 25 durch seinen u-förmigen Querschnitt nach drei Seiten hin umschliesst.

Zur Sicherung gegen eine unbefugte Benutzung der Frankiermaschine, bzw. eine unbefugte elektrische Schaltung mittels der Schaltvorrichtung, ist an vorletzter Position, d.h. vor dem hintersten Magnetschalter ein als Sperrschalter dienender Magnetschalter 24 vorgesehen, bei dessen Schliessen an den Codesignalverwerter C ein Sperrsignal abgegeben wird. Durch diesen Sperrmagnetschalter 24 wird beim unbefugten Versuch mittels eines Fremdmagneten den Magnetschalter 25 zu betätigen, dessen Betätigung für jede elektrische Hauptschaltung der Vorrichtung notwendig ist, auch der Sperrmagnetschalter 24 betätigt.

Das in Fig. 2 gezeigte Codeschema für Schlüssel mit der Schlüsselnummer 0 bis 7 zeigt die Besetzung der im Schlüssel 32 vorgesehenen Aufnahmelöcher A,B,C,D durch Magnete und deren Polung durch Angabe des Süd- oder Nordpoles S bzw.N, der zu einer Seite des Schlüssels 32 hin gerichtet ist. Beispielsweise hat ein Schlüssel mit der Nr.5 im Loch A,C und D je einen Magneten 41,43,45 mit gleicher Polung der Magnete im Loch A und D. In dem Codesignalverwerter C sind bestimmte dem Code entsprechende Signalkombinationen der Magnetschalter 21 bis 23 und 25 eingespeichert, bei deren Zuführung zu dem Codesignalverwerter C aufgrund der Schaltung einer bestimmten Kombination von Magnetschaltern 21 bis 23 und 25 entsprechend dem jeweiligen Schlüsselcode eine elektrische Schaltverbindung zu dem Verbraucher, d.h. im vorliegenden Beispiel zu dem Zählwerk Z einer Frankiermaschine, freigegeben wird.

Es versteht sich, dass eine erfindungsgemässe Schaltvorrichtung aufgrund ihres einfachen Aufbaus und ihrer zuverlässigen Funktion viele vorteilhafte Anwendungsmöglichkeiten hat, z.B. auch als Schliessicherung an durch Witterungseinflüsse stark beanspruchten Türen oder Behälterdeckeln, da über das Schlüsselaufnahmeloch 18 keine Verunreinigungen oder Nässe zu den elektrischen Schaltverbindungen vordringen kann und auch diese auf einfache Weise vollständig wassergeschützt abgekapselt werden können.

Dadurch, dass das Innengehäuse 18, das der Schlüsselführung dient, ebenso wie die die Magnetschalter tragende Leiterplatte 20, vorn und hinten an jeweils einem gleichen Teil, d.h. der Gehäusequerwand 13 und der vorderen Gehäuseplatte 1, gehalten sind, ist stets ein genau vorgegebener Abstand zwischen dem Schlüssel 32, bzw. seinen Magneten und den Magnetschaltern gewährleistet, der für eine zuverlässige Schaltung grosse Bedeutung hat. Auch seitliche Krafteinwirkungen auf den Schlüssel 32 können folglich diesen Abstand nicht verändern.

Vorzugsweise wird die Schaltvorrichtung an einem Bereich einer Gehäuseplatte 1 angeordnet, der horizontal oder geneigt verläuft, so dass sich eine abwärts geneigte oder vertikale Ausrichtung der Schlüsselführung, d.h. des Innengehäuses 18 ergibt. Dies hat den Vorteil, dass der Schlüssel unter Schwerkrafteinfluss sicher in seiner hinteren Anschlagposition gehalten wird und Rastmittel überflüssig sind.

## Patentansprüche

1. Schlüsselbetätigte elektrische Schaltvorrichtung mit in einem Schlüsselkörper (32) in Reihenanordnung eingeschlossenen Magneten (41 bis 45) und einer mit dem Gehäuse (8) der Schaltvorrichtung verbundenen Schlüsselführung (18), entlang welcher eine Reihe von durch die Magnete (41 bis 45) betätigbaren elektrischen Schaltkontakten angeordnet ist, wobei eine vorgegebene elektrische Hauptverbindung (C-Z) durch die magnetische Betätigung von mindestens dem in -Schlüsseleinführungsrichtung letzter Reihenposition angeordneten Schaltkontakt herstellbar ist und in vorletzter Reihenposition sich ein magnetisch betätigbarer Sperrkontakt (24) befindet, dadurch gekennzeichnet, dass die Schaltvorrichtung durch verschieden codierte Schlüssel (32, Nr. 0 bis 7) zur Freigabe einer entsprechenden Anzahl verschiedener elektrischer Hauptverbindungen betätigbar ist, wobei die elektrischen Schaltkontakte (21 bis 25) mit einem Codesignalverwerter (C) elektrisch verbunden sind, der entsprechend dem Code des verwendeten Schlüssels (Nr. 0 bis 7) eine Verbindung zu einem Verbraucher (Zo.₇) herstellt.

2. Schaltvorrichtung nach Anspruch 1, dadurch gekennzeichnet, dass die Magnete (41 bis 45) stiftförmig sind und quer zur Längsrichtung eines flachen Schlüssels (32) in diesem eingeschlossen sind.

3. Schaltvorrichtung nach Anspruch 1 oder 2, dadurch gekennzeichnet, dass mindestens der am hinteren Ende des Schlüssels (32) vorgesehene Magnet (45) gegenüber seinem benachbarten Magnet (43) entgegengesetzt gepolt ist.

4. Schaltvorrichtung nach einem der Ansprüche 1 bis 3, dass bei hinterer Anschlagposition des Schlüssels (32) in der Schlüsselführung (18) der am hinteren Ende des Schlüssels vorgesehene Magnet (45) gegenüber dem durch ihn zu betätigen den Schaltkontakt (25) vorversetzt angeordnet ist, während die übrigen Magnete (41 bis 43) in kürzestem Abstand zu dem durch sie zu betätigenden Schaltkontakt (21 bis 23) angeordnet sind.

5. Schaltvorrichtung nach einem der Ansprüche 1 bis 5, dadurch gekennzeichnet, dass das die Schaltkontakte (21 bis 25) umschliessende Gehäuse (8) aus ferromagnetischem Material besteht.

6. Schaltvorrichtung nach Anspruch 5, dadurch gekennzeichnet, dass das Gehäuse (8) aus einem U-förmig gebogenen Stahlblech mit einer abgebogenen Querwand (13) besteht, wobei ein sich durch dieses Gehäuse (8) erstreckendes, die Schlüsselführung (18) einschliessendes Innengehäuse (10) das Gehäuse (8) an einer Apparatewand (1) hält, indem es mit seinem Ende (12) mit der Gehäusequerwand (13) verbunden ist und diese Apparatewand (1) übergreift.

7. Schaltvorrichtung nach Anspruch 6, dadurch gekennzeichnet, dass die Schaltkontakte (21 bis 25) auf einer Leiterplatte (20) angeordnet sind, die zwischen der Querwand (13) des Gehäuses (8) und der Apparatewand (1) gehalten ist.

8. Schaltvorrichtung nach einem der Ansprüche 1 bis 7, dadurch gekennzeichnet, dass die Schlüsselführung (18) vertikal oder abwärts geneigt ausgerichtet ist, so dass der Schlüssel (32) durch Schwerkraft in seiner hinteren Anschlagposition gehalten ist.

9. Anwendung der Schaltvorrichtung nach einem der Ansprüche 1 bis 8 an einer Frankiermaschine, dadurch gekennzeichnet, dass die Verbraucher (Zq-₇) Zähleinrichtungen für verbrauchte Wertmengen sind.

## Claims

1. Key-operated, electrical switching device with magnets (41 to 45) enclosed in series in a key body (32) and a key guide (18) connected to the switching device casing and along which is arranged a row of electrical switching contacts operable by the magnets (41 to 45), it being possible to produce a predetermined electrical main connection (C-Z) through the magnetic operation of at least that contact located in final position in the row in the key insertion direction, whilst in penultimate position in the row is provided a magnetically operable blocking contact (24), characterized in that the switching device is operable by differently coded keys (32, No. 0 to 7) for releasing a corresponding number of different electrical main connections, the electrical contacts (21 to 25) being connected to a code signal user (C), which produces a connection to a consuming means (Zo-₇) in accordance with the code of the key used.

2. Switching device according to claim 1, characterized in that the magnets (41 to 45) have a pin-like construction and are enclosed in a flat key (32) at right angles to the longitudinal direction thereof.

3. Switching device according to claim 1 or 2, characterized in that at least that magnet (45) provided at the rear end of the key (32) has an opposite polarity to its adjacent magnet (43).

4. Switching device according to one of the claims 1 to 3, characterized in that with the key (32) in the rear abutment position in the key guide (18), the magnet (45) provided at the rear end of the key is arranged in predisplaced manner with respect to the switching contact to be operated by it, whereas the remaining magnets have the minimum spacing from the switching contacts to be operated by them.

5. Switching device according to one of the claims 1 to 5, characterized in that the casing (8) surrounding the switching contacts (21 to 23) is made from ferromagnetic material.

6. Switching device according to claim 5, characterized in that the casing (8) is made from a U-shaped steel sheet with a downwardly bent partition (13), the casing being held on a device wall (1) by an inner casing (10) enclosing the key guide (18) and extending through said casing (8), in that it is connected by its end (12) to the casing partition (13) and overlaps said device wall (1).

7. Switching device according to claim 6, characterized in that the switching contacts (21 to 25) are arranged on a circuit board {20) secured between the casing partition (13) and the device wall (1).

8. Switching device according to one of the claims 1 to 7, characterized in that the key guide (18) is oriented in a vertical or downwardly sloping manner, so that the key is held in its rear abutment position by gravity.

9. A use of the switching device according to one of the claims 1 to 8 on a franking machine, characterized in that the consuming means (Z_{O}-₇) are counters for amounts consumed.

## Revendications

1. Dispositif de couplage électrique actionné par une clé, comportant des aimants (41 à 45) incorporés suivant un alignement dans un corps de clé (32) et un guidage de clé (18), relié avec le boîtier (8) du dispositif de couplage, le long duquel est disposée une rangée de contacts électriques de couplage pouvant être actionnés par les aimants (41 à 45), une liaison électrique principale (C-Z) prédéfinie pouvant être réalisée par actionnement magnétique au moins du contact de couplage disposé dans la rangée en dernière position suivant le sens d'introduction de la clé, et un contact de blocage, actionnable magnétiquement, se trouvant dans la rangée, en avant dernière position, caractérisé en ce que le dispositif de couplage peut être actionné au moyen de différentes clés codées (32, N_{°} 0 à 7) pour libérer un nombre correspondant de différentes liaisons électriques principales, les contacts électriques de couplage (21 à 25) étant raccordés électriquement avec un exploiteur de signaux codés (C), qui établit, d'une façon conforme au code de la clé utilisée (N_{°} 0 à 7), une liaison vers un utilisateur (Z_{O}-₇).

2. Dispositif de couplage suivant la revendication 1, caractérisé en ce que les aimants (41 à 45) sont en forme de barreaux et sont incorporés dans une clé plate (32), perpendiculairement au sens longitudinal de celle-ci.

3. Dispositif de couplage suivant la revendication 1 ou la revendication 2, caractérisé en ce qu'au moins l'aimant (45) prévu à l'extrémité arrière de la clé (32) a ses pôles disposés en sens contraire de ceux de l'aimant voisin (43).

4. Dispositif de couplage suivant l'une quelconque des revendications 1 à 3, caractérisé en ce qu'en position de butée arrière de la clé (32) dans le guidage de clé (18), l'aimant (45) prévu à l'extrémité arrière de la clé est disposé décalé en avant par rapport au contact de couplage (25) à actionner par lui, tandis que les autres aimants (41 à 43) sont disposés à la distance la plus faible de chacun des contacts (21 à 23) à actionner par eux.

5. Dispositif de couplage suivant l'une quelconque des revendications 1 à 4, caractérisé en ce que le boîtier (8) entourant les contacts de couplage (21 à 25) est constitué d'un matériau ferromagnétique.

6. Dispositif de couplage suivant la revendication 5, caractérisé en ce que le boîtier (8) est constitué d'une tôle d'acier pliée en forme de U, comportant une paroi transversale (13) repliée, tandis qu'un boîtier interne (10), renfermant le guidage de clé (18) et s'étendant à travers ce boîtier (8), est fixé à une paroi d'appareil (1) et se raccorde, par son extrémité (12), avec la paroi transversale (13) du boîtier et déborde sur cette paroi (1) de l'appareil.

7. Dispositif de couplage suivant la revendication 6, caractérisé en ce que les contacts de couplage (21 à 25) sont disposés sur une carte de circuits imprimée (20), qui est maintenue entre la paroi transversale (13) du boîtier (8) et la paroi (1) de l'appareil.

8. Dispositif de couplage suivant l'une quelconque des revendications 1 à 7, caractérisé en ce que le guidage de clé (18) est dirigé verticalement ou incliné vers le bas, de telle façon que la clé (32) est maintenue par la pesanteur dans sa position de butée arrière.

9. Dispositif de couplage sur une machine à affranchir, suivant l'une quelconque des revendications 1 à 8, caractérisé en ce que les utilisateurs (Zo-₇) sont des mécanismes de comptage utilisant un mélange de valeurs.
